# EUROPÄISCHE PATENTSCHRIFT

(11) **EP 0 847 482 B1**
(45) Veröffentlichungstag und Bekanntmachung des Hinweises auf die Patenterteilung: **31.10.2001**
(21) Anmeldenummer: 96934354.0
(22) Anmeldetag: 12.08.1996
(51) Int. Cl.: F01D 25/12, F01D 21/00, F01D 19/02, F01K 13/02

(54) **VERFAHREN UND VORRICHTUNG ZUR KÜHLUNG EINER NIEDERDRUCK-TEILTURBINE**
METHOD AND DEVICE FOR COOLING THE LOW-PRESSURE STAGE OF A STEAM TURBINE
PROCEDE ET DISPOSITIF POUR LE REFROIDISSEMENT DE L'ETAGE BASSE PRESSION D'UNE TURBINE A VAPEUR

(30) Priorität: 31.08.1995 DE 19532199
(43) Veröffentlichungstag der Anmeldung: 17.06.1998
(73) Patentinhaber: SIEMENS AKTIENGESELLSCHAFT, 80333 München (DE)
(72) Erfinder: ZÖRNER, Walter, D-91083 Baiersdorf (DE)
(86) Internationale Anmeldenummer: DE9601506
(87) Internationale Veröffentlichungsnummer: WO9708431

(56) Entgegenhaltungen:
- EP-A- 0 508 387
- CH-A- 202 313
- DE-A- 4 129 518
- DE-C- 905 137
- GB-A- 1 250 097
- US-A- 4 891 937
- DATABASE WPI Section PQ, Week 2585 Derwent Publications Ltd., London, GB; Class Q51,Page 1, AN 85-151282 XP002024196 & SU 1 084 472 A (BELORUSSIAN POLY.) , 12.Mai 1982
- DATABASE WPI Section PQ, Week 0285 Derwent Publications Ltd., London, GB; Class Q51,Page 1, AN 85-010296 XP002024197 & SU 1 092 288 A (KHRABROV P V ) , 15.Mai 1984

## Beschreibung

Die Erfindung bezieht sich auf ein Verfahren zur Kühlung der Niederdruck-Teilturbine einer in einen Wasser-Dampf-Kreislauf geschalteten Dampfturbine, bei dem ein Kühlmittel die Niederdruck-Teilturbine, insbesondere im Leerlaufbetrieb, durchströmt. Sie richtet sich weiter auf eine Vorrichtung zur Durchführung des Verfahrens.

Ein Turbosatz mit einer Heizdampfturbine ist vielfach derart ausgelegt, daß bei einer Auskoppelung von Wärme aus einer Mitteldruck-Teilturbine die oder jede Niederdruck-Teilturbine keine wesentliche Dampfzufuhr erhält und somit im Leerlaufbetrieb arbeitet. Dies führt jedoch zu einer hohen Erwärmung der Beschaufelung in der Niederdruck-Teilturbine der Heizdampfturbine, insbesondere bei voller Wärmeauskoppelung und abgesperrter Niederdruck-Teilturbine.

Zur Vermeidung von unzulässigen Aufwärmungen durch Ventilationsverluste in der Beschaufelung ist es aus der Deutschen Offenlegungsschrift DE 41 29 518 A1 bekannt, der Niederdruck-Teilturbine über eine an der Turbine vorgesehene Anzapfung Kühldampf und/oder Kondensat zuzuführen. Dies ist jedoch mit einem relativ großen Wärmeverlust verbunden, weil die im Kühldampf enthaltene Wärme zusammen mit der im wesentlichen durch die Ventilation entstandenen Verlustwärme über den der Dampfturbinen nachgeschalteten Kondensator abgeführt wird und somit zu Heizzwecken nicht zur Verfügung steht. Da die Menge des Kühldampfes zur Reduzierung eines durch die Ventilation entstehenden Temperaturanstieges in der Beschaufelung entsprechend groß gewählt werden muß, sind die Wärmeverluste relativ hoch.

Der Erfindung liegt daher die Aufgabe zugrunde, eine besonders effektive Kühlung der Niederdruck-Teilturbine, insbesondere im Leerlauf- und/oder Schwachlastbetrieb, anzugeben. Dies soll bei einer zur Durchführung des Verfahrens geeigneten Vorrichtung mit besonders einfachen Mitteln erreicht werden.

Bezüglich des Verfahrens wird die genannte Aufgabe erfindungsgemäß dadurch gelöst, daß als Kühlmittel Kondensat verwendet wird, das einem der Dampfturbine nachgeschalteten Kondensator entnommen wird, wobei das Kühlmittel nach Durchströmen der Niederdruck-Teiltubine dem Wasser-Dampf-Kreislauf wieder zugeführt wird, nachdem mindestens ein Teilstrom des Kühlmittels die bei der Kühlung aufgenommene Wärme an den Wasser-Dampf-Kreislauf abgegeben hat und dabei selbst abgekühlt worden ist.

Die Erfindung geht dabei von der Überlegung aus, daß ein geeignetes Kühlmittel zur Kühlung der Niederdruck-Teilturbine im Leerlauf- oder Schwachlastbetrieb zusätzlich zu dessen Eigenschaft einer wirkungsvollen Kühlung als weitere Eigenschaft die Fähigkeit zur Rückgewinnung eines möglichst großen Anteils der Verlustwärme durch Ventilation der Turbinenendstufen aufweist. Dazu soll das Kühlmittel eine entsprechend niedrige Temperatur aufweisen. Da der Kondensator zur Aufrechterhaltung eines notwendigen Vakuums auch bei Leerlauf der Niederdruck-Teilturbine in Betrieb ist, ist daher die Verwendung von Kondensat als Kühlmittel besonders geeignet, zumal es auch eine geeignete Temperatur aufweist.

Die Kühlmittelführung erfolgt zweckmäßigerweise in einer geschlossenen Kühlschleife. Dabei wird zweckmäßigerweise das Kühlmittel durch in der oder jeder Leitschaufel der Niederdruck-Teilturbine vorhandene Kanäle geführt. Alternativ kann das Kühlmittel auch durch innerhalb des Gehäuses der Niederdruck-Teilturbine vorgesehene Kanäle, d.h. entlang von Außen- oder Innenkonturen des Innengehäuses, geführt werden.

Zweckmäßigerweise wird der Teilstrom des aufgewärmten oder aufgeheizten Kühlmittels nach erfolgter Abkühlung dem Kondensator auf dessen Abströmseite zugeführt, während der andere Teilstrom dem Kondensator auf dessen Zuströmseite direkt zugeführt wird.

Wird das aufgewärmte Kühlmittel dem Wasser-Dampf-Kreislauf zugeführt, so erfolgt dies im Hinblick auf dessen Druck und Temperatur an geeigneter Stelle und durch Regelung der Endtemperatur des aufgewärmten Kühlmittels. Bei einer besonders geeigneten Regelung der Endtemperatur des Kühlmittels wird der der Niederdruck-Teilturbine zugeführte Kühlmittelstrom eingestellt.

Bezüglich der Vorrichtung zur Kühlung der Niederdruck-Teilturbine einer in einen Wasser-Dampf-Kreislauf geschalteten Dampfturbine mit nachgeschaltetem Kondensator, bei der die Niederdruck-Teilturbine an eine mit der Abströmseite des Kondensators verbundene Kühlmittelleitung angeschlossen ist, wird die genannte Aufgabe erfindungsgemäß dadurch gelöst, daß in die Kühlmittelleitung in Strömungsrichtung hinter der Niederdruck-Teilturbine ein Wärmetauscher primärseitig geschaltet ist, dessen Sekundärseite in den Wasser-Dampf-Kreislauf geschaltet ist.

Mittels dieses Wärmetauschers oder Kühlers kann die im aufgewärmten Kühlmittel enthaltene Wärme für eine Rückgewinnung in besonders geeigneter Weise ausgekoppelt und an einer solchen geeigneten Stelle an den Wasser-Dampf-Kreislauf abgeführt werden, an der ein niedriger Kondensatdruck herrscht, z.B. nach einem ersten Niederdruck-Vorwärmer.

Zweckmäßigerweise ist dabei die Kühlmittelleitung an den unmittelbar unterhalb des Kondensators vorgesehenen Kondensatsammelbehälter oder Hotwell angeschlossen. Bei Rückführung des aufgewärmten Kühlmittels in den Wasser-Dampf-Kreislauf an geeigneter Stelle ist die Kühlmittelleitung zweckmäßigerweise an die Druckseite einer in den Wasser-Dampf-Kreislauf geschalteten Kondensatpumpe angeschlossen. Alternativ oder zusätzlich kann in die Kühlmittelleitung eine Umlaufpumpe geschaltet sein. Die Einschaltung einer Umlaufpumpe ist besonders zweckmäßig, wenn das Kühlmittel in einer separaten Kühlschleife mit Anschluß der Kühlmittelleitung direkt an den Hotwell des Kondensators geführt wird.

Ausführungsbeispiele der Erfindung werden anhand einer Zeichnung näher erläutert. Darin zeigen:
- FIG 1: ein Funktionsschema zur Kühlung der Leitschaufeln einer Niederdruck-Teilturbine mittels hinter einer Kondensatpumpe entnommenem Kondensat, und
- FIG 2: ein alternatives Funktionsschema mit einer über einen Kondensator-Hotwell geführten Kühlschleife.

Einander entsprechende Teile sind in beiden Figuren mit den gleichen Bezugszeichen versehen.

Figur 1 zeigt schematisch lediglich die Endstufe einer Dampfturbine 1 mit einer doppelflutigen Niederdruck-Teilturbine 2 und einem unterhalb dieser angeordneten Kondensator 4 und dessen Sammelbehälter oder Hotwell 6 für Kondensat K. Dieser ist über eine Kondensatleitung 8 mit einer Kondensatpumpe 10 in einen nur im Ausschnitt dargestellten Wasser-Dampf-Kreislauf 12 der Dampfturbine 1 geschaltet. Die Kondensatleitung 8 mündet über einen ersten Vorwärmer 14 und einen zweiten Vorwärmer 16 in einen ebenfalls in den Wasser-Dampf-Kreislauf 12 geschalteten Speisewasserbehälter 18.

Beim Betrieb der Dampturbine 1 strömt Kondensat K aus dem Hotwell 6 des Kondensators 4 über die Kondensatleitung 8 und die Kondensatpumpe 10 sowie über die Vorwärmer 14 und 16 in den Speisewasserbehälter 18, wo es gesammelt und üblicherweise entgast wird. Von dort wird es als Speisewasser S in nicht näher dargestellter Art und Weise in den Wasser-Dampf-Kreislauf 12 geschalteten Verdampfer- und Überhitzerheizflächen zur Erzeugung von Dampf für die Dampfturbine 1 zugeführt. Der Dampf wird in der Dampfturbine 1 arbeitsleistend entspannt und anschließend in den Kondensator 4 geführt, wo er kondensiert. Das Kondensat 4 wird im Hotwell 6 gesammelt.

Ein Teilstrom t₁ des Kondensats K aus dem Hotwell 6 des Kondensators 4 wird über eine auf der Druckseite der Kondensatpumpe 10 an die Kondensatleitung 8 angeschlossene Kühlmittelleitung 22 der Niederdruck-Teilturbine 2 zugeführt. Dabei wird die pro Zeiteinheit über die Kühlmittelleitung 22 geführte Menge an Kondensat oder Kühlmittel K', d.h. der Kühlmittelstrom, eingestellt. Das Kühlmittel K' durchströmt im Ausführungsbeispiel Leitschaufeln 24 der Niederdruck-Teilturbine 2, von denen nur zwei dargestellt sind. Dazu sind in nicht näher dargestellter Weise innerhalb der Leitschaufeln 24 Kanäle vorgesehen, die in einer Kühlschleife miteinander vernetzt sind. Alternativ oder zusätzlich kann das Kühlmittel K' auch innerhalb des Innengehäuses 26 der Niederdruck-Teilturbine 2 vorgesehene Kanäle, die Außen- oder Innenkonturen des Innengehäuses 26 sein können, durchströmen. Dies ist durch die Pfeile 28 angedeutet.

In die Kühlmittelleitung 22 ist auf der Zuströmseite ein Ventil 30 zur Einstellung der der Niederdruck-Teilturbine 2 pro Zeiteinheit zugeführten Menge an Kühlmittel K', d.h. zur Einstellung des Kondensatteilstroms t₁, geschaltet. Die Kühlmittelleitung 22 ist abströmseitig, d.h. in Strömungsrichtung des Kühlmittels K' hinter der Niederdruck-Teilturbine 2, über den zweiten Vorwärmer 16 geführt und mündet in den Speisewasserbehälter 18. Zwischen der Niederdruck-Teilturbine 2 und dem zweiten Vorwärmer 16 ist in die Kühlmittelleitung 22 eine Rückschlagklappe 32 geschaltet.

Der über die Kühlmittelleitung 22 geführte Teilstrom t₁ des Kühlmittels K' nimmt beim Durchströmen der Leitschaufeln 24 und/oder des Innengehäuses 26 die im Leerlauf- oder Schwachlastbetrieb durch Ventilation entstehende Wärme aus der Niederdruck-Teilturbine 2 auf und gibt diese im zweiten Vorwärmer 16 an das dem Speisewasserbehälter 18 zuströmenden Kondensat K ab. Das dabei abgekühlte Kühlmittel K' wird im Speisewasserbehälter 18 mit dem diesem direkt zugeführten Kondensat K vermischt.

Zur Einstellung der Endtemperatur T_{K'} des infolge der Kühlung der Niederdruck-Teilturbine 2 aufgewärmten oder aufgeheizten Kühlmittels K' wird mittels des Ventils 30 der Kühlmittelstrom variiert. Dazu mißt ein Temperatursensor 34 die aktuelle Endtemperatur T_{K'} des aufgewärmten Kühlmittels K' auf der Abströmseite der innerhalb der Kühlschleife in die Kühlmittelleitung 22 geschalteten Niederdruck-Teilturbine 2. Ein Reglerbaustein 36 gibt über eine Signalleitung 38 eine anhand der gemessenen Endtemperatur T_{K'} und einer vorgebbaren Solltemperatur ermittelte Stellgröße an das steuerbare Ventil 30 zur Einstellung des Kühlmittelstroms t₁ ab.

Beim Ausführungsbeispiel nach Figur 2 erfolgt die Kühlung der Niederdruck-Teilturbine 2 auf besonders einfache Weise dadurch, daß Kondensat K als Kühlmittel K' aus dem Hotwell 6 des Kondensators 4 über eine in eine Kühlmittelleitung 22' geschaltete Umwälzpumpe 40 zu den Leitschaufeln 24 der Niederdruck-Teilturbine 2 gefördert wird. Ein Teilstrom t₂ des bei der Kühlung selbst erhitzten Kühlmittels K' wird über eine abströmseitig an die Kühlmittelleitung 22' angeschlossene Teilstromleitung 42, in die ein Ventil 44 geschaltet ist, über die Berohrung des Kondensators 4 geführt. Dabei gibt das erhitzte Kühlmittel K' seine Wärme an das den Kondensator 4 durchströmende Kühlwasser W ab. Die Menge des dem Hotwell 6 pro Zeiteinheit entnommenen Kühlmittels K' wird wiederum mittels des in die Kühlmittelleitung 22' geschalteten Ventils 30' eingestellt. Das Ventil 30' wird wiederum vom Reglerbaustein 36 in Abhängigkeit von der mittels des Temperaturmeßfühlers 34 gemessenen Endtemperatur T_{K'} des erhitzten Kühlmittels K' gesteuert.

Der verbleibende, mittels Ventilen 48 und 50 einstellbare Teilstrom t₃ des erhitzten Kühlmittels K' wird wiederum über einen Wärmetauscher oder Vorwärmer 16' geführt, wobei es wiederum seine Wärme an einer geeigneten Stelle an den Wasser-Dampf-Kreislauf 12 der Dampturbine 1 abgibt. Beim Ausführungsbeispiel gemäß Figur 2 wird daher das Kühlmittel K' in einem direkt über den Kondensator 4 geschlossenen, separaten Kühlkreis 52 geführt.

Zur Vermeidung von Erosion an der Turbinenbeschaufelung können die Leitschaufeln 24 über deren Kühlkanäle auch mit Dampf beheizt werden, der dazu in an sich bekannter, hier nicht näher dargestellter Art und Weise aus einer Turbinenanzapfung entnommen werden sollte.

## Patentansprüche

1. Verfahren zur Kühlung der Niederdruck-Teilturbine einer in einen Wasser-Dampf-Kreislauf (12) geschalteten Dampfturbine (1), bei dem ein Kühlmittel (K') die Niederdruck-Teilturbine (2), insbesondere im Leerlaufbetrieb, durchströmt, wobei als Kühlmittel (K') einem der Dampfturbine (1) nachgeschalteten Kondensator (4) entnommenes Kondensat (K) verwendet wird, und wobei mindestens ein Teilstrom (t₁, t₃) des Kühlmittels (K') nach Durchströmen der Niederdruck-Teilturbine (2) durch Abgabe von Wärme an den Wasser-Dampf-Kreislauf (12) zunächst abgekühlt und anschließend dem Wasser-Dampf-Kreislauf (12) wieder zugeführt wird.

2. Verfahren nach Anspruch 1,
**dadurch gekennzeichnet, daß** das Kühlmittel (K') eine oder jede Leitschaufel (24) der Niederdruck-Teilturbine (2) durchströmt.

3. Verfahren nach Anspruch 1 oder 2,
**dadurch gekennzeichnet, daß** das Kühlmittel (K') innerhalb des Innengehäuses (26) der Niederdruck-Teilturbine (2) vorgesehene Kanäle durchströmt.

4. Verfahren nach einem der Ansprüche 1 bis 3,
**dadurch gekennzeichnet, daß** das Kühlmittel (K') in einem separaten Kühlkreis (52) geführt wird, wobei es nach Durchströmen der Niederdruck-Teilturbine (2) in den Kondensator (4) zurückgeführt wird.

5. Verfahren nach einem der Ansprüche 1 bis 4,
**dadurch gekennzeichnet, daß** zur Regelung der Endtemperatur (T_{K'}) des aufgewärmten Kühlmittels (K') der Kühlmittelstrom (t₁) eingestellt wird.

6. Vorrichtung zur Kühlung der Niederdruck-Teilturbine einer in einen Wasser-Dampf-Kreislauf (12) geschalteten Dampfturbine (1) mit nachgeschaltetem Kondensator (4), wobei die Niederdruck-Teilturbine (2) an eine mit der Abströmseite des Kondensators (4) verbundene, in den Wasser-Dampf-Kreislauf mündende Kühlmittelleitung (22, 22') für Kondensat (K') angeschlossen ist, und wobei in die Kühlmittelleitung (22, 22') in Strömungsrichtung hinter der Niederdruck-Teilturbine (2) ein Wärmetauscher (16, 16') primärseitig geschaltet ist, der zur Übertragung von im Kondensat (K') enthaltener Wärme sekundärseitig in den Wasser-Dampf-Kreislauf (12) geschaltet ist.

7. Vorrichtung nach Anspruch 6,
**dadurch gekennzeichnet, daß** die Kühlmittelleitung (22, 22') an den Hotwell (6) des Kondensators (4) angeschlossen ist.

8. Vorrichtung nach Anspruch 6 oder 7,
**dadurch gekennzeichnet, daß** die Kühlmittelleitung (22) an die Druckseite einer in den Wasser-Dampf-Kreislauf (12) geschalteten Kondensatpumpe (10) angeschlossen ist.

9. Vorrichtung nach Anspruch 6 oder 7,
**dadurch gekennzeichnet, daß** in die Kühlmittelleitung (22') eine Umlaufpumpe (40) geschaltet ist.

10. Vorrichtung nach einem der Ansprüche 6 bis 9,
**gekennzeichnet durch** Mittel zur Regelung der Endtemperatur (T_{K'}) des bei der Kühlung erhitzten Kühlmittels (K').

## Claims

1. Method of cooling the low-pressure turbine section of a steam turbine (1) connected in a water/steam circuit (12), in which method a coolant (K') flows through the low-pressure turbine section (2), in particular during idling operation, condensate (K) bled from a condenser (4) connected downstream of the steam turbine (1) being used as coolant (K'), and at least one partial flow (t₁, t₃) of the coolant (K'), after flowing through the low-pressure turbine section (2), first of all being cooled down by emitting heat to the water/steam circuit (12) and then being fed back to the water/steam circuit (12).

2. Method according to Claim 1, **characterized in that** the coolant (K') flows through a guide blade (24) or each guide blade (24) of the low-pressure turbine section (2).

3. Method according to Claim 1 or 2, **characterized in that** the coolant (K') flows through passages provided inside the inner casing (26) of the low-pressure turbine section (2).

4. Method according to one of Claims 1 to 3, **characterized in that** the coolant (K') is directed in a separate cooling circuit (52), it being fed back into the condenser (4) after flowing through the low-pressure turbine section (2).

5. Method according to one of Claims 1 to 4, **characterized in that** the coolant flow (t₁) is set in order to control the final temperature (T_{K'}) of the warmed-up coolant (K').

6. Arrangement for cooling the low-pressure turbine section of a steam turbine (1) connected in a water/steam circuit (12) and having a condenser (4) connected downstream, the low-pressure turbine section (2) being connected to a coolant line (22, 22') for condensate (K'), which coolant line (22, 22') is connected to the outflow side of the condenser (4) and leads into the water/steam circuit, and a heat exchanger (16, 16') being connected on the primary side in the coolant line (22, 22') in the direction of flow behind the low-pressure turbine section (2), the secondary side of which heat exchanger (16, 16'), to transfer heat contained in the condensate (K'), is connected in the water/steam circuit (12).

7. Arrangement according to Claim 6, **characterized in that** the coolant line (22, 22') is connected to the hot well (6) of the condenser (4).

8. Arrangement according to Claim 6 or 7, **characterized in that** the coolant line (22) is connected to the pressure side of a condensate pump (10) connected in the water/steam circuit (12).

9. Arrangement according to Claim 6 or 7, **characterized in that** a circulating pump (40) is connected in the coolant line (22').

10. Arrangement according to one of Claims 6 to 9, **characterized by** means for controlling the final temperature (T_{K}') of the coolant (K') heated during the cooling.

## Revendications

1. Procédé de refroidissement de l'étage basse pression d'une turbine (1) à vapeur montée dans un circuit (12) eau-vapeur, dans lequel un fluide (K') de refroidissement passe, notamment en fonctionnement en marche à vide, dans un étage (2) de turbine basse pression, du produit (K) condensé prélevé d'un condenseur monté en aval de la turbine (1) à vapeur étant utilisé comme fluide (K') de refroidissement, et au moins un courant (t₁, t₃) partiel du fluide (K') de refroidissement étant, après passage dans l'étage (2) de turbine basse pression, d'abord refroidi en cédant de la chaleur au circuit (12) eau-vapeur et renvoyé ensuite au circuit (12) eau-vapeur.

2. Procédé suivant la revendication 1, **caractérisé en ce que** le fluide (K') de refroidissement passe dans une aube (24) directrice ou dans chaque aube (24) directrice de l'étage (2) basse pression de la turbine.

3. Procédé suivant la revendication 1 ou 2, **caractérisé en ce que** le fluide (K') de refroidissement passe dans des canaux prévus à l'intérieur de l'enveloppe (26) intérieure de l'étage (2) basse pression de la turbine.

4. Procédé suivant l'une des revendications 1 à 3, **caractérisé en ce que** le fluide (K') de refroidissement passe dans un circuit (52) distinct de refroidissement en étant retourné au condenseur (4) après avoir passé dans l'étage basse pression de la turbine.

5. Procédé suivant l'une des revendications 1 à 4, **caractérisé en ce qu'**il consiste, pour réguler la température (T_{K'}) finale du fluide (K') de refroidissement réchauffé à régler le courant (t₁) de fluide de refroidissement.

6. Dispositif de refroidissement de l'étage basse pression d'une turbine (1) à vapeur montée dans un circuit (12) eau-vapeur comprenant un condenseur (4) en aval, l'étage (2) basse pression de la turbine étant relié à un conduit (22, 22') de fluide de refroidissement pour le produit (K') condensé qui communique avec le côté aval du condenseur (4) et qui débouche dans le circuit eau-vapeur et il est monté du côté primaire dans le conduit (22, 22') du fluide de refroidissement en aval, dans le sens du courant, de l'étage (2) basse pression de la turbine, un échangeur de chaleur (16, 16') qui, pour la transmission de la chaleur contenue dans le produit (K') condensé, est monté du côté secondaire dans le circuit (12) eau-vapeur.

7. Dispositif suivant la revendication 6, **caractérisé en ce que** le conduit (22, 22') de fluide de refroidissement est relié au puits (6) chaud du condenseur (4).

8. Dispositif suivant l'une des revendications 6 ou 7, **caractérisé en ce que** le conduit (22) de fluide de refroidissement est relié au côté refoulement d'une pompe (10) pour du produit condensé monté dans le circuit (12) eau-vapeur.

9. Dispositif suivant l'une des revendications 6 ou 7, **caractérisé en ce qu'**il est monté dans le conduit (22') du fluide de refroidissement une pompe (20) de recirculation.

10. Dispositif suivant l'une des revendications 6 à 9, **caractérisé par** des moyens de régulation de la température (T_{K'}) finale du fluide (K') de refroidissement qui est chauffé lors du refroidissement.
